# EUROPÄISCHE PATENTSCHRIFT

(11) **EP 0 440 600 B1**
(45) Veröffentlichungstag und Bekanntmachung des Hinweises auf die Patenterteilung: **23.09.1992**
(21) Anmeldenummer: 88909524.6
(22) Anmeldetag: 25.10.1988
(51) Int. Cl.: B65D 81/12

(54) **VERPACKUNGSELEMENTE**
PACKAGING ELEMENTS
ELEMENTS POUR EMBALLAGE

(43) Veröffentlichungstag der Anmeldung: 14.08.1991
(73) Patentinhaber: STOROPACK HANS REICHENECKER GMBH + CO., D-72555 Metzingen (DE)
(72) Erfinder: REICHENECKER, Hans, D-7430 Metzingen (DE)
(74) Vertreter: Dreiss, Fuhlendorf, Steimle & Becker, Patentanwälte
(86) Internationale Anmeldenummer: EP8800961
(87) Internationale Veröffentlichungsnummer: WO9004555

(56) Entgegenhaltungen:
- US-A- 3 188 264
- US-A- 4 169 179

## Beschreibung

Die Erfindung betrifft einen Verpackungsfüllkörper, der durch Abschneiden und Aufschäumen kleiner Stückchen am Strang extrudierten Kunststoffes gebildet wird und dessen Querschnitt etwa die Form eines H mit abgerundeten Ausnehmungen aufweist.

Derartige Verpackungsfüllkörper, sog. Loose-Fill-Chips,sind in den verschiedensten Formen bekanntgeworden. Man versucht dabei, möglichst optimal gleichzeitig eine Reihe verschiedener und sich teilweise widersprechender Forderungen zu erfüllen: Die Verpackungsfüllkörper sollen sehr leicht sein, d.h., es soll möglich sein, mit relativ wenig Gewicht große Hohlräume auszufüllen. Sie sollen ferner stabil sein, d.h.,sie dürfen unter Einwirkung von Druck und Erschütterung nicht brechen. Sie sollen vielmehr Belastungen elastisch abfedern. Die Form soll auch so ausgebildet sein, daß sich das Material während eines Transports nicht "setzt", d.h. - anders ausgedrückt -, die Verpackungsfüllkörper sollen sich beim Einschütten in einen Hohlraum möglichst in einer festen Lage relativ zueinander "verhaken", so daß sie ihre relative Lage zueinander - auch unter Druck und Erschütterungen - nicht ändern, so daß das mit ihnen aufgefüllte bzw. aufgeschüttete Volumen zuverlässig voll ausgefüllt bleibt.

Zu den bekanntgewordenen Verpackungsfüllkörpern gehören kugelsegmentförmige Körper (DE-23 59 064 C2), sattelförmige Körper (US Re 27 243), Stäbchen mit kreisförmigem oder 4-blättrig-kleeblattförmigem Querschnitt (DE-A 19 14 236), hakenförmige Körper (US-A 30 66 382), sternförmige (US-A 31 88 264), dachförmige und zickzackförmige Profile (US-A 45 00 586), Körper in Form einer Untertasse mit einem eingebogenen Rand (FR-A 24 82 930), im Querschnitt 8-förmige Körper (DE-23 04 093 C), etc.

Ein Verpackungsfüllkörper der eingangs genannten Art ist aus der US-A-3 188 264, Spalte 4, Zeile 71, Spalte 5, Zeile 8; Figur 6A bekannt geworden. Der Querschnitt ist dort als I-Form beschrieben.

Aufgabe der Erfindung ist es, einen Verpackungsfüllkörper der eingangs genannten Art derart weiter zu verbessern, daß bei möglichst geringem Gewicht pro aufgefülltem Volumen optimale Feder- und Verhakungseigenschaften gegeben sind.

Erfindungsgemäß wird diese Aufgabe dadurch gelöst, daß die Länge des Verpackungsfüllkörpers mindestens gleich der Höhe der seitlichen Balken ist, daß die beiden äußeren Flächen der seitlichen Balken etwa auf derselben Kreiszylinder-Mantelfläche-liegen, daß die Oberseite und die Unterseite des Verpackungsfüllkörpers die Form flacher kuppen aufweisen und daß die Seitenflächen mit Ausnahme der Oberseite und der Unterseite mit im wesentlichen parallel zur Ober- bzw. Unterseite verlaufenden Einschnitten, Vertiefungen und kerben versehen sind.

Es entsteht auf diese Weise ein Verpackungsfüllkörper mit geringem Gewicht pro gefülltem Volumen und guten Federungs- und Verhakungseigenschaften, der außerordentlich kostengünstig herstellbar ist.

Ein Ausführungsbeispiel der Erfindung wird im folgenden unter Bezugnahme auf die beigefügten Zeichnungen beschrieben. Es stellen dar:
Figur 1 eine Draufsicht;
Figur 2 eine Seitenansicht;
Figur 3 eine perspektivische Ansicht;
Figur 4 drei mit verschiedener Orientierung zueinander angeordnete Verpackungsfüllkörper;
Figur 5 mehrere mit gleicher Orientierung angeordnete Verpackungsfüllkörper in Draufsicht.

Der erfindungsgemäße Verpackungsfüllkörper 1 hat, wie aus Fig. 1 ersichtlich, in Draufsicht und im Querschnitt eine etwa H-förmige Form, deren Besonderheit jedoch ist, daß das H sehr breit und abgerundet ausgebildet ist. Die größte Breite beträgt bspw. b=2,5 cm, während die Höhe h=ca. 2 cm beträgt. Die beiden äußeren Flächen 2, 3 sind gerundet, und zwar derart, daß sie als Teile eines Umkreises angesehen werden können, d.h. etwa auf derselben kreiszylinder-Mantelfläche K liegen. Dadurch entsteht der Eindruck dicker und für sich betrachtet in Draufsicht ellipsenförmiger seitlicher Balken 4, 5 des Verpackungsfüllkörpers 1. Der mittlere,bei der H-Form querstehende Balken 6 hat eine Höhe h₁ von z.B. 0,8 cm, ist also auch verhältnismäßig dick. Die beiden oben und unten zur Ausbildung der H-Form erforderlichen Ausnehmungen 7 und 8 sind stark gerundet.

In der Seitenansicht (Fig. 2) hat der Verpackungsfüllkörper 1 eine im wesentlichen rechteckige Form, wobei jedoch die Ober- und die Unterseiten 9 bzw. 10 in Folge des Herstellungvorgangs (Aufschäumen von Polystyrol) wie eine flache Kuppe kugelsegmentförmig gerundet sind.

Aus Fig. 2 und aus der perspektivischen Ansicht nach Fig. 3 ist zu erkennen, daß die Seitenflächen, d.h. alle Flächen des Verpackungsfüllkörpers 1 mit Ausnahme der Oberseite 9 und der Unterseite 10, eine geriffelte zerklüftete Struktur aufweisen, die den Eindruck vermittelt (Fig. 3) als sei sie durch Schichtung mehrerer Teile übereinander entstanden. Die Struktur weist z.B. Einschnitte 11, durchgehende grabenartige Vertiefunyen 12, und - in den seitlichen Balken 4, 5 - Kerben 13 auf. Die Ausbildung dieser Oberflächenstruktur entsteht beim Herstellungsvorgang, d.h. in Folge des Aufschäumens des Polystyrols. Sie ist mit dafür ursächlich, daß der Verpackungsfüllkörper 1 in Richtung der in Fig. 2 und 3 eingezeichneten Pfeile P hervorragende Federeigenschaften aufweist, und daß sich bei einer Aufschüttung derartiger Verpackungsfüllkörper eine gute Verriegelung der einzelnen Teile miteinander erzielen läßt, weil sich die Oberen bzw. unteren Enden der seitlichen Balken 4, 5 relativ einfach und in einer Vielzahl möglicher Stellungen in diesen Einschnitten, Vertiefungen oder Kerben verhaken können. Außerdem ist die Ausbildung dieser Einschnitte, Vertiefungen und Kerben mit für das relativ geringe Gewicht pro Volumeneinheit der Verpackungsfüllkörper verantwortlich.

Fig. 4 zeigt drei Verpackungsfüllkörper 1, 1′, 1˝, die in verschiedenen Orientierungen A, A′, A˝ ihrer Hauptachsen nebeneinander liegen. Es ist ersichtlich, daß infolge der Form der einzelnen Verpackungsfüllkörper große Hohlräume zwischen den aneinander anliegenden Verpackungsfüllkörpern entstehen, obwohl eine sichere Abstützung der Verpackungsfüllkörper aneinander gegeben ist.

Fig. 5 zeigt in Draufsicht mehrere Verpackungsfüllkörper, alle mit derselben Orientierung. Auch daraus ist die gute Möglichkeit gegenseitiger Verhakung durch die Enden der seitlichen Balken 4 und 5 zu erkennen.

Die Herstellung der Verpackungsfüllkörper erfolgt in bekannter Art und Weise (vgl. dazu z.B. DE 23 59 064 C1). Es werden Kunststoffstränge mit H-förmigem Profil extrudiert. Die Höhe h des extrudierten Profils beträgt ca. 3mm. Von einem fortlaufend extrudierten Strang werden Teilchen mit einer Länge von ca. 5mm abgeschnitten. Das Aufschäumen zu Verpackungsfüllkörpern erfolgt erst nach einer dazwischen stattfindenden Ruhephase, jeweils in erhitzter feuchter Atmosphäre (Wasserdampf).

## Patentansprüche

1. Verpackungsfüllkörper, der durch Abscheiden und Aufschäumen kleiner Stückchen am Strang extrudierten Kunststoffes gebildet wird und dessen Querschnitt etwa die Form eines H mit abgerundeten Ausnehmungen (7, 8) aufweist, **dadurch gekennzeichnet**, daß die Länge (L) des Verpackungsfüllkörpers (1) mindestens gleich der Höhe (h) der seitlichen Balken (4, 5) ist, daß die beiden äußeren Flächen (2,3) der seitlichen Balken (4, 5) etwa auf derselben Kreiszylinder-Mantelfläche (K) liegen, daß die Oberseite (9) und die Unterseite (10) des Verpackungsfüllkörpers (1) die Form flacher Kuppen aufweisen und daß die Seitenflächen mit Ausnahme der Oberseite (9) und der Unterseite (10) mit im wesentlichen parallel zur Ober- bzw. Unterseite verlaufenden Einschnitten (11), Vertiefungen (12) und Kerben (13) versehen sind.

## Claims

1. A packaging filling body which is formed by cutting off and foaming up small pieces on a portion of extruded plastics material and whose cross-section approximately corresponds to the shape of an H with rounded recesses (7, 8) characterised in that the length (L) of the packaging filling body (l) is at least equal to the height (h) of the lateral bars (4, 5), that the two outer surfaces (2, 3) of the lateral bars (4, 5) lie approximately on the same circular cylinder surface (K), that the top side (9) and the bottom side (10) of the packaging filling body (l) are in the form of flat humps and that the side surfaces, with the exeption of the top side (9) and the bottom side (10), are provided with incisions (ll), depressions (l2) and notches (l3) extending substantially parallel to the top and bottom side respectively.

## Revendications

1. Particule destinée au bourrage d'emballages réalisée en découpant et en rendant spongieux de petits morceaux d'un boudin en matière plastique extrudée, particule dont la section transversale ressemble à un H dont les parties vides (7, 8) ont été arrondies, caractérisée par le fait que la longueur (L) de la particule (l) est au moins égale à la hauteur (H) de ses barres latérales (4, 5), que les deux faces externes (2, 3) des barres latérales (4, 5) se situent sensiblement sur la même face latérale (K) en forme de cylindre, que la face supérieure (9) et la face inférieure (l0) de la particule (l) destinée au bourrage d'emballage présente la forme de cupules aplaties et que les faces latérales, à l'exception de la face supérieure (9) et de la face inférieure (l0), sont munies d'incisions (ll), d'encoches (l2) et d'entailles (l3) qui sont sensiblement parallèles à la face supérieure et à la face inférieure.
